# EUROPÄISCHE PATENTSCHRIFT

(11) **EP 2 146 616 B1**
(45) Veröffentlichungstag und Bekanntmachung des Hinweises auf die Patenterteilung: **15.09.2010**
(21) Anmeldenummer: 08735783.6
(22) Anmeldetag: 03.04.2008
(51) Int. Cl.: A47L 15/48

(54) **TEMPERATURERFASSUNG BEI ZEOLITHTROCKNUNG**
TEMPERATURE DETECTION DURING ZEOLITE DRYING
DÉTECTION DE TEMPÉRATURE LORS D'UN SÉCHAGE PAR ZÉOLITE

(30) Priorität: 12.04.2007 DE 102007017284
(43) Veröffentlichungstag der Anmeldung: 27.01.2010
(73) Patentinhaber: BSH Bosch und Siemens Hausgeräte GmbH, 81739 München (DE)
(72) Erfinder: JERG, Helmut, 89537 Giengen (DE); PAINTNER, Kai, 86477 Adelsried (DE)
(86) Internationale Anmeldenummer: PCT/EP2008/054041
(87) Internationale Veröffentlichungsnummer: WO 2008/125517

(56) Entgegenhaltungen:
- WO-A-2005/053504
- DE-A1-102005 004 097
- JP-A- 2006 020 754

## Beschreibung

Die Erfindung betrifft eine Geschirrspülmaschine mit einem Spülbehälter und einer Trockeneinrichtung, die eine Sorptionskolonne mit einem reversibel dehydrierbaren Trocknungsmittel umfasst, mit einem Luftkreislauf durch den Spülbehälter und die Trockeneinrichtung und mit einer Temperaturerfassung der zirkulierenden Luft. Die Erfindung betrifft außerdem ein Trocknungsverfahren für Geschirrspülmaschinen mit einer Trockeneinrichtung und einem Luftkreislauf zwischen ihr und dem Spülbehälter, bei dem ein Temperaturverlauf der zirkulierenden Luft erfasst und bei Erreichen eines vorher definierten Wertes die Trocknung beendet wird.

Geschirrspülmaschinen mit einer Trockeneinrichtung können ein reversibel dehydrierbares Trocknungsmittel als wasserabsorbierendes Material aufweisen. Sie machen sich ein Charakteristikum des Zeoliths zu Eigen, das bei Wasseraufnahme in Folge der Aufnahmereaktion Wärme abgibt. Je mehr Wasser das Zeolith absorbiert, umso höher steigt dessen Temperatur an. Dieser Umstand kann dazu benutzt werden, den Feuchtegehalt im Luftkreislauf der Geschirrspülmaschine und damit den Trocknungsgrad des Geschirrs zu erfassen. Eine Steuerung des Trocknungsvorgangs, die sich auf die Erfassung der Temperatur und damit mittelbar auf die Luftfeuchtigkeit stützt, ist wesentlich genauer als eine Zeitsteuerung, da sie sich an den tatsächlichen Trocknungsverhältnissen in der Geschirrspülmaschine orientiert. Diese können zum Beispiel durch eine unterschiedlich starke oder dichte Beladung der Geschirrspülmaschine stark schwanken. Eine Ablaufsteuerung dieser Art ist zum Beispiel in der DE 10 2005 004 097 A1 beschrieben. Ferner ist aus der DE 10 2005 004 097 A1 bekannt, die Temperatur möglichst nahe an der Wärmequelle, also stromabwärts der Sorptionskolonne oder im wasserabsorbierenden Material selbst zu erfassen. Die dort herrschenden hohen Temperaturen machen jedoch darauf ausgelegte teurere Temperaturfühler erforderlich.

Es ist die Aufgabe der vorliegenden Erfindung, die Steuerung insbesondere für die Trocknung einer derartigen Geschirrspülmaschine weiter zu vereinfachen.

Bei einer Geschirrspülmaschine der eingangs genannten Art wird dies erfindungsgemäß durch einen Temperaturfühler erreicht, der in Strömungsrichtung von im Luftkreislauf zirkulierender Luft vor der Trockeneinrichtung und hinter dem Spülbehälter angeordnet ist. Die Erfindung dagegen wendet sich ab von der aus dem o.g. Stand der Technik bekannten Erfassung der Temperatur im Zeolith, oder stromabwärts der Sorptionskolonne, sondern erfasst sie davor. Sie macht sich dazu die Erkenntnis zunutze, dass in der Geschirrspülmaschine ein geschlossener Luftkreislauf existiert, der keinem wesentlichen Temperaturverlust unterliegt. Zudem ist es für die Steuerung der Trocknungseinrichtung nicht erforderlich, die tatsächlich vorliegende absolute Temperatur zu erfassen. Es genügt, lediglich eine signifikante Temperaturänderung im Luftkreislauf zu detektieren. Sie kann demzufolge auch stromaufwärts der Sorptionskolonne aufgezeichnet werden, wo geringere Temperaturen herrschen. Damit wird es möglich, als Temperaturfühler einfachere, kostengünstige Standardbauteile zu verwenden.

Für das stromaufwärts der Sorptionskolonne herrschende Temperaturniveau sind grundsätzlich verschiedene Temperaturfühler verwendbar. Nach einer vorteilhaften Ausgestaltung der Erfindung kann ein Temperaturfühler im Luftkreislauf zur Temperaturerfassung der zirkulierenden Luft eingesetzt werden. Bei dem Temperaturfühler kann es sich um ein besonders kostengünstiges Standardbauteil, z.B. einen PTC- oder ein NTC-Widerstand mit einer nicht-linearen Kennlinie handeln, dessen Montage und Integration in die Steuerung keine Schwierigkeiten bereitet. Alternativ kann auch jeder andere, geeignete Temperatursensor Verwendung finden, wie z.B. linear temperaturabhängige Widerstände oder Peltierelemente.

Geschirrspülmaschinen mit Zeolithtrocknung verfügen im Allgemeinen über einen Lüfter zur Aufrechterhaltung des Luftstroms vom Spülbehälter in die Sorptionskolonne und zurück. Sie können außerdem über eine Zusatzheizung verfügen, sofern z. B. die Wärmeabgabe aus der Sorptionskolonne nicht ausreichen sollte. Nach einer weiteren vorteilhaften Ausgestaltung der Erfindung ist ein Temperaturfühler - im Folgenden der Einfachheit halber als "NTC-Widerstand" bezeichnet - stromabwärts des Lüfters und gegebenenfalls stromaufwärts einer Heizung angeordnet. Auch hier herrscht ein relativ geringes Temperaturniveau, so dass ein kostengünstiger NTC-Widerstand als Standardbauteil eingesetzt und damit indirekt die Lufttemperatur im Spülbehälter gemessen werden kann.

Nach einer weiteren vorteilhaften Ausgestaltung der Erfindung kann ein zusätzlicher NTC-Widerstand auch im Spülraum angeordnet sein, um die dortige Temperatur unmittelbar zu erfassen. Als Standardbauteil stellt ein NTC-Widerstand auch hier keinen nennenswerten Kostenfaktor dar, so dass sein Einsatz die Herstellung der Geschirrspülmaschine nicht merklich verteuert.

Nach einer weiteren vorteilhaften Ausgestaltung der Erfindung kann wenigstens ein Temperaturfühler mit einer Steuerungseinrichtung zur Fehlerortung zusammenwirken sowie vorzugsweise der Temperaturfühler mit einer Steuerungseinrichtung zur Trocknungssteuerung zusammenwirken. Fällt etwa der Lüfter aus, so kommt es mangels kühlenden Luftstroms am NTC-Widerstand zu einem signifikanten Temperaturanstieg. Umgekehrt kann der NTC-Widerstand einen Temperaturabfall detektieren, falls etwa die Heizung nicht mehr funktioniert. Das entsprechende Signal des NTC-Widerstand kann dann in einer Steuerungseinrichtung als Fehlersignal verarbeitet werden.

Nach einer weiteren vorteilhaften Ausgestaltung der Erfindung kann ein NTC-Widerstand sowohl zur Steuerung der Trocknung als auch zur Fehlererfassung dienen. Der NTC-Widerstand kann dabei sowohl im Spülraum als auch vor oder nach dem Lüfter als auch gegebenenfalls vor einer Heizung, jedenfalls aber stromaufwärts der Sorptionskolonne angeordnet sein. Durch die Mehrfachfunktion desselben NTC-Widerstand kann eine Montage- und Kosteneinsparung erzielt werden.

Die gestellte Aufgabe wird bei dem eingangs genannten Trocknungsverfahren erfindungsgemäß außerdem dadurch gelöst, dass die Temperatur von im Luftkreislauf zirkulierender Luft vor der Trockeneinrichtung und hinter dem Spülbehälter erfasst wird. Wie bereits erläutert können wegen des dort herrschenden geringeren Temperaturniveaus bei im Übrigen unveränderten Steuerungsverfahren kostengünstigere Standardbauteile verwendet werden.

Nach einer vorteilhaften Ausgestaltung des Verfahrens werden diskreten Abschnitten des Temperaturverlaufs unterschiedliche Trocknungsgrade zugeordnet. Sie können zur Definition eines gegebenenfalls vorzeitigen Endes des Trocknungsvorgangs verwendet werden. Dadurch können also unterschiedliche Trocknungsergebnisse erzielt und dem Benutzer zusätzliche Wahlmöglichkeiten geboten werden.

Die Temperaturverläufe unterschiedlicher Trocknungsvorgänge haben alle einen charakteristischen Verlauf. Er weicht nur in geringen Bandbreiten von denen anderer ab. Nach einer weiteren vorteilhaften Ausgestaltung des erfindungsgemäßen Verfahrens können Abweichungen im Temperaturverlauf zur Fehlerkontrolle ausgewertet werden. Treten also signifikante Abweichungen vom charakteristischen Temperaturverlauf auf, so kann von Fehlfunktionen zum Beispiel des Lüfters ausgegangen werden. Sie können von einer Steuerung der Geschirrspülmaschine zu einer Fehlermeldung verarbeitet werden.

Auch die Temperaturverläufe der übrigen Reinigungsvorgänge können erfasst und nach demselben Prinzip überwacht werden. Ein Temperaturabfall während des Klarspülens kann zum Beispiel auf einen Ausfall einer Zusatzheizung hinweisen, mit der die Luft und mit ihr die Spülflotte zusätzlich erwärmt werden kann. Ein Ansteigen während des Klarspülens dagegen kann ebenfalls auf dem Ausfall des Lüfters beruhen.

Nach einer weiteren vorteilhaften Ausgestaltung des Verfahrens wird die Auswertung der erfassten Temperaturdaten sowohl zur Steuerung der Trocknung als auch zur Fehlererfassung verwendet. Dadurch lässt sich der Aufwand sowohl für die Vorrichtung als auch der für die Steuerung der Geschirrspülmaschine reduzieren, um Kosten einzusparen. Denn der für die Steuerung des Trockenvorgangs erfasste Temperaturverlauf kann zugleich für die Fehlerortung verwendet werden, so dass eine separate Temperaturerfassung als Funktionskontrolle für den Lüfter oder die Heizung eingespart werden kann.

Das Prinzip der Erfindung wird im Folgenden anhand einer Zeichnung beispielshalber noch näher erläutert. In der Zeichnung zeigen:
- Figur 1:: einen schematischen Aufbau einer Geschirrspülmaschine mit einem Temperatursensor im Luftkreislauf,
- Figur 2:: einen weiteren Aufbau mit einer alternativen Anordnung des Temperatursensors, und
- Figur 3:: charakteristische Temperaturverläufe von Trocknungsvorgängen.

Die Figuren 1 und 2 zeigen im Prinzip die für die Erfindung relevanten Aggregate einer Geschirrspülmaschine. Demnach umfasst sie einen Spülbehälter 1, unter dem ein Lüfter 3, eine Zusatzheizung 5 und eine Trockeneinrichtung 7 mit einer Sorptionskolonne 19 angeordnet sind, wobei in der Sorptionskolonne 19 ein reversibles dehydrierbares Trockenmittel 21 vorhanden ist. Sie werden nacheinander von Luft durchströmt, die eine sie verbindende Luftleitung 9 in einem Luftkreislauf (durch Pfeile dargestellt) transportiert. Die Luftleitung 9 zweigt an einer Ansaugöffnung 11 aus dem Spülbehälter 1 ab und mündet zunächst in den Lüfter 3. Ihr Abschnitt stromaufwärts des Lüfters 3 ist mit A bezeichnet. Der Abschnitt B der Luftleitung 9 erstreckt sich stromabwärts des Lüfters 3 und stromaufwärts der Zusatzheizung 5. Stromabwärts der Zusatzheizung 5 und stromaufwärts der Sorptionskolonne verläuft ihr Abschnitt C und stromabwärts der Sorptionskolonne bis zu einer Einblasöffnung 13 in den Spülbehälter 1 erstreckt sich der Abschnitt D der Luftleitung 9.

Ein Temperaturfühler nach dem Stand der Technik wurde bisher entweder in der Sorptionskolonne 7 selbst oder stromabwärts angeordnet, also zwischen der Sorptionskolonne 7 und der Einblasöffnung 13 im Abschnitt D der Luftleitung 9. Auf Grund der bei der Wasseraufnahme in der Sorptionskolonne 7 auftretenden hohen Temperaturen musste auch der Temperaturfühler darauf entsprechend ausgelegt sein.

Ein beispielhafter Temperaturverlauf, den ein derartiger Temperaturfühler dort aufzeichnet, ist in Figur 3 als Kurve U wiedergegeben. Sie verläuft in einem Koordinatensystem mit der Zeit t als Abszisse und der Temperatur T als Ordinate. Zu Beginn der Trocknung zum Zeitpunkt a steigt sie zunächst stark an, bis sie nach relativ kurzer Zeit zum Zeitpunkt b einen Scheitelpunkt erreicht und anfangs mit einem großen und später in geringerem Gefälle einer charakteristischen Temperatur τ' entgegenstrebt. Bei dieser Temperatur kann das Spülgut als vollkommen trocken angenommen werden. Bei Erreichen der Temperatur τ' zum Zeitpunkt c wird der Trocknungsvorgang daher beendet.

Erfindungsgemäß ist nun ein NTC-Widerstand 15 als Temperaturfühler im Abschnitt A der Luftleitung 9 unmittelbar hinter der Ansaugöffnung 11 angeordnet. Die Temperatur der dort gemessenen Luft ist bereits wesentlich kühler als bei Eintritt in den Spülbehälter 1, weil sie einerseits Energie an das Spülgut abgegeben und andererseits während des Trocknungsvorgangs Feuchtigkeit aus dem Spülraum aufgenommen hat. In Figur 3 zeigt dies die Kurve V, die der niederen charakteristischen Temperatur τ zustrebt. Wegen des an der Ansaugöffnung 11 herrschenden geringeren Temperaturniveaus kann ein einfacher NTC-Widerstand verwendet werden, der als Standardbauteil keinen nennenswerten Kostenfaktor darstellt. An der Ansaugöffnung 11 angeordnet befindet sich der NTC-Widerstand 15 außerdem in einem mechanisch geschützten Bereich, so dass er durch unsachgemäße Bedienung zum Beispiel bei der Beladung der Geschirrspülmaschine nicht ohne weiteres versehentlich beschädigt werden kann. Zugleich aber erfasst er die tatsächlich im Spülbehälter 1 herrschenden Mitteltemperaturen sehr gut, da der gesamte Luftinhalt des Spülbehälters 1 durch die Ansaugöffnung 11 und damit an ihm vorbei geleitet wird.

Einen beispielhaften Temperaturverlauf des NTC-Widerstands 15 zeigt Figur 3 als Kurve V. Sie weist im Prinzip den gleichen charakteristischen Verlauf auf wie die nach dem Stand der Technik ermittelte Kurve U. Sie ist gegenüber dem Stand der Technik lediglich in Richtung der Ordinate parallel nach unten verschoben, woran sich das geringere Temperaturniveau am Ort des NTC-Widerstands 15 erkennen lässt.

Figur 2 unterscheidet sich von der Geschirrspülmaschine gemäß Figur 1 lediglich dadurch, dass jetzt ein NTC-Widerstand 17 im Abschnitt B, also stromabwärts des Lüfters 3 und stromaufwärts der Zusatzheizung 5 in der Luftleitung 9 angeordnet ist. Da sich der NTC-Widerstand 17 genauso wie der NTC-Widerstand 15 gemäß Figur 1 stromaufwärts der beiden Heizquellen des Luftkreislaufs, nämlich der Zusatzheizung 5 und der Sorptionskolonne 7 befindet, ergibt der von ihm gemessene Temperaturverlauf im Prinzip die gleiche Kurve T gemäß Figur 3. Die Anordnung des NTC-Widerstand 17 im Abschnitt B kann jedoch zusätzlich zur Überwachung der Funktion der Zusatzheizung 5 und/oder insbesondere des Lüfters 3 verwendet werden.

Fällt die Zusatzheizung 5 aus, so sinkt das Temperaturniveau und weicht dadurch mehr und mehr vom charakteristischen Temperaturverlauf ab. Dies betrifft vor allem die Phase des Klarspülens, die in Figur 3 nicht dargestellt ist.

Der NTC-Widerstand 17 kann allerdings auch zur Funktionskontrolle des Lüfters 3 verwendet werden, da er die Temperatur unmittelbar stromabwärts des Lüfters und stromaufwärts der beiden Heizquellen, der Zusatzheizung 5 bzw. der Sorptionskolonne 7 detektiert. Im Betrieb des Lüfters strömt also die abgekühlte Luft aus dem Spülbehälter 1 am NTC-Widerstand 17 vorbei und erreicht die Zusatzheizung 5 bzw. die Sorptionskolonne 7, in der sie wieder erwärmt wird. Fällt der Lüfter 3 dagegen aus, so kommt auch die Luftzirkulation in der Luftleitung 9 und durch den Spülbehälter 1 zum Erliegen. Dennoch strahlt die Sorptionskolonne 7 weiterhin Wärme ab. Mangels Luftströmung am NTC-Widerstand 17 und durch die fortschreitende Erwärmung der nun stehenden Luft steigt auch die Temperatur am NTC-Widerstand 17 an. Einen beispielhaften Verlauf dafür zeigt die Figur 3 als Kurve W. Diese Abweichung vom charakteristischen Verlauf der Kurve V wird von der Steuereinrichtung erfasst und zu einer Störungsmeldung für den Bereich des Luftkreislaufes verarbeitet.

### Bezugszeichenliste

- 1: Spülbehälter
- 3: Lüfter
- 5: Heizung
- 7: Trockeneinrichtung
- 9: Luftleitung
- 11: Ansaugöffnung
- 13: Einblasöffnung
- 15, 17: NTC-Widerstand
- 19: Sorptionskolonne
- 21: Trockenmittel

- A, B, C, D:: Abschnitte der Luftleitung 9
- U:: Temperaturverlauf nach Stand der Technik
- V:: Temperaturverlauf gemäß der Erfindung
- W:: Abweichender Temperaturverlauf bei einer Störung
- a:: Zeitpunkt für den Start der Trocknung
- b:: Zeitpunkt für das Erreichen der Maximaltemperatur
- c:: Zeitpunkt für das Ende der Trocknung
- τ, τ':: charakteristische Temperatur

## Patentansprüche

1. Geschirrspülmaschine mit einem Spülbehälter (1) und einer Trockeneinrichtung (7), die eine Sorptionskolonne (19) mit einem reversibel dehydrierbaren Trocknungsmittel (21) umfasst, und mit einem Luftkreislauf durch den Spülbehälter (1) und die Trockeneinrichtung (7), **gekennzeichnet durch** einen Temperaturfühler (15;17), der in Strömungsrichtung von im Luftkreislauf zirkulierender Luft vor der Trockeneinrichtung (7) und hinter dem Spülbehälter (1) angeordnet ist.

2. Geschirrspülmaschine nach Anspruch 1, **dadurch gekennzeichnet, dass** der Temperaturfühler (17) einen NTC-Widerstand aufweist.

3. Geschirrspülmaschine nach Anspruch 1 oder 2 mit einer Heizung (5) zur Erwärmung von zirkulierender Luft, **dadurch gekennzeichnet, dass** der Temperaturfühler (15, 17) stromaufwärtswärts der Heizung (5) angeordnet ist.

4. Geschirrspülmaschine nach einem der Ansprüche 1, 2 oder 3 mit einem Lüfter (3) zur Erzeugung eines Luftstroms im Luftkreislauf, **dadurch gekennzeichnet, dass** der Temperaturfühler (17) stromabwärtswärts des Lüfters (3) angeordnet ist.

5. Geschirrspülmaschine nach einem der Ansprüche 1 bis 4, **dadurch gekennzeichnet, dass** ein zweiter Temperaturfühler im Spülbehälter (1) angeordnet ist.

6. Geschirrspülmaschine nach einem der Ansprüche 1 bis 5, **dadurch gekennzeichnet, dass** der wenigstens eine Temperaturfühler (15, 17) mit einer Steuerungseinrichtung zur Fehlerortung zusammenwirkt.

7. Geschirrspülmaschine nach einem der Ansprüche 1 bis 6, **dadurch gekennzeichnet, dass** der Temperaturfühler (17) mit einer Steuerungseinrichtung zur Trocknungssteuerung zusammenwirkt.

8. Trocknungsverfahren für Geschirrspülmaschinen mit einer Trockeneinrichtung (7) und einem Luftkreislauf zwischen ihr und einem Spülbehälter (1), bei dem ein Temperaturverlauf von zirkulierender Luft erfasst und bei Erreichen eines vorher definierten Tmeperaturwertes die Trocknung beendet wird, **dadurch gekennzeichnet, dass** die Temperatur von im Luftkreislauf zirkulierender Luft vor der Trockeneinrichtung (7) und hinter dem Spülbehälter (1) erfasst wird.

9. Verfahren nach Anspruch 8, **dadurch gekennzeichnet, dass** eine Steuerungseinrichtung dem Temperaturverlauf unterschiedliche Trocknungsgrade zugeordnet.

10. Verfahren nach Anspruch 8 oder 9, **dadurch gekennzeichnet, dass** Abweichungen im Temperaturverlauf zur Fehlerkontrolle ausgewertet werden.

## Claims

1. Dishwashing machine with a rinsing container (1) and a drying device (7), which comprises a sorption column (19) with a reversibly dehydrogenatable drying agent (21), and with an air circuit through the rinsing container (1) and the drying device (7), **characterised by** a temperature detector (15; 17) which is arranged in front of the drying device (7) and behind the rinsing container (1) in the flow direction of air circulating in the air circuit.

2. Dishwashing machine according to claim 1, **characterised in that** the temperature detector (17) comprises an NTC resistance.

3. Dishwashing machine according to claim 1 or 2 with a heater (5) for heating circulating air, **characterised in that** the temperature detector (15, 17) is arranged upstream of the heater (5).

4. Dishwashing machine according to any one of claims 1, 2 and 3 with a fan (3) for generating an air flow in the air circuit, **characterised in that** the temperature detector (17) is arranged downstream of the fan (3).

5. Dishwashing machine according to any one of claims 1 to 4, **characterised in that** a second temperature detector is arranged in the rinsing container (1).

6. Dishwashing machine according to any one of claims 1 to 5, **characterised in that** the at least one temperature detector (15, 17) co-operates with a control device for fault localisation.

7. Dishwashing machine according to any one of claims 1 to 6, **characterised in that** the temperature detector (17) co-operates with a control device for the drying control.

8. Drying method for dishwashing machines with a drying device (7) and an air circuit between it and a rinsing container (1), in which a temperature course of circulating air is detected and the drying is terminated on attainment of a previously defined temperature value, **characterised in that** the temperature of air circulating in the air circuit is detected in front of the drying device (7) and behind the rinsing container (1).

9. Method according to claim 8, **characterised in that** a control device is associated with the temperature course of different degrees of drying.

10. Method according to claim 8 or 9, **characterised in that** deviations in the temperature course are evaluated for fault checking.

## Revendications

1. Lave-vaisselle avec un contenant de lavage (1) et un dispositif de séchage (7) qui comprend une colonne de sorption (19) avec un moyen de séchage déshydrogénable réversible (21), et avec un circuit d'air au travers du contenant de lavage (1) et du dispositif de séchage (7), **caractérisé par** une sonde de température (15 ; 17), laquelle est disposée, dans le sens d'écoulement de l'air qui circule dans le circuit d'air, avant le dispositif de séchage (7) et après le contenant de lavage (1).

2. Lave-vaisselle selon la revendication 1, **caractérisé en ce que** la sonde de température (17) présente une résistance NTC.

3. Lave-vaisselle selon la revendication 1 ou 2 avec un chauffage (5) pour chauffer de l'air circulant, **caractérisé en ce que** la sonde de température (15, 17) est disposée en amont du chauffage (5).

4. Lave-vaisselle selon l'une des revendications 1, 2 ou 3 avec un ventilateur (3) pour créer un flux d'air dans le circuit d'air, **caractérisé en ce que** la sonde de température (17) est disposée en aval du ventilateur (3).

5. Lave-vaisselle selon l'une des revendications 1 à 4, **caractérisé en ce qu'**une seconde sonde de température est disposée dans le contenant de lavage (1).

6. Lave-vaisselle selon l'une des revendications 1 à 5, **caractérisé en ce que** l'au moins une sonde de température (15, 17) coopère avec un dispositif de commande pour la localisation de défauts.

7. Lave-vaisselle selon l'une des revendications 1 à 6, **caractérisé en ce que** la sonde de température (17) coopère avec un dispositif de commande pour la commande du séchage.

8. Procédé de séchage pour lave-vaisselle avec un dispositif de séchage (7) et un circuit d'air entre celui-ci et un contenant de lavage (1), dans lequel un tracé de température d'air circulant est saisi et le séchage achevé lors de l'atteinte d'une valeur de température prédéfinie, **caractérisé en ce que** la température de l'air circulant dans le circuit d'air est saisie avant le dispositif de séchage (7) et après le contenant de lavage (1).

9. Procédé selon la revendication 8, **caractérisé en ce qu'**un dispositif de commande attribue divers degrés de séchage au tracé de température.

10. Procédé selon la revendication 8 ou 9, **caractérisé en ce que** des divergences du tracé de température sont exploitées pour le contrôle d'erreurs.
